# EUROPÄISCHE PATENTSCHRIFT

(11) **EP 0 831 508 B1**
(45) Veröffentlichungstag und Bekanntmachung des Hinweises auf die Patenterteilung: **28.02.2001**
(21) Anmeldenummer: 97115558.5
(22) Anmeldetag: 08.09.1997
(51) Int. Cl.: H01H 50/54

(54) **Schaltgerät mit ankoppelbaren Hilfsschalterblock**
Switching device with juxtaposable auxiliary switch unit
Dispositif commutateur avec unité d'interrupteurs auxiliaires juxtaposable

(30) Priorität: 19.09.1996 DE 19638422
(43) Veröffentlichungstag der Anmeldung: 25.03.1998
(73) Patentinhaber: SIEMENS AKTIENGESELLSCHAFT, 80333 München (DE)
(72) Erfinder: Zimmermann, Norbert, Dipl.-Ing., (FH), 92237 Sulzbach-Rosenberg (DE)

(56) Entgegenhaltungen:
- EP-A- 0 189 924
- EP-A- 0 717 425
- DE-U- 9 114 742

## Beschreibung

Die Erfindung bezieht sich auf eine Schaltgeräteeinheit mit einem Schaltgerät und mit einem frontseitig an das Schaltgerät angekoppelten Hilfsschalterblock, wobei das Schaltgerät eine erste Kodierung im Ankopplungsbereich und der Hilfsschalterblock eine an die erste Kodierung zur Ankopplung angepaßte zweite Kodierung aufweist.

Ein gattungsgemäßes Schaltgerät ist der EP 0 189 924 A1 zu entnehmen. Hier ist eine Anordnung zum Ankoppeln einer Hilfsschalteranordnung an ein elektrisches Schaltgerät, vorzugsweise ein Schütz, offenbart. Eine Anformung der Hilfsschalteranordnung wird in einer Ausnehmung des Schützes formschlüssig gehalten. Schütze mit unterschiedlicher Kodierung in Form von unterschiedlichen Ausformungen im Ankopplungsbereich sind mit Hilfsschalteranordnungen verbindbar, die mit einer angepaßten Anformung ausgeführt sind.

Die DE 91 03 631 U1 offenbart ein Schaltgerät, insbesondere Schütz oder Hilfsschütz mit vertikaler Betätigungsrichtung in Einbaulage, auf das seitlich ein durch das Schaltgerät betätigbarer Hilfsschalterblock ankoppelbar ist. Die Anbauseite des Schaltgeräts ist analog zu der des Hilfsschalters aufgebaut. Zur Aufnahme vorstehender Rastnasen des Hilfsschalters ist am Schaltgerät eine Schwalbenschwanznut in Richtung auf eine Einführöffnung mit einer sich anschließenden Einstecknut ausgestattet.

Weiterhin ist es bekannt, 1, 2 und 4-polige Hilfsschalterblöcke mit definierter Kontaktbestückung nach DIN EN 50005, DIN EN 50011 und DIN EN 50012 an ein entsprechend ausgeführtes Grundgerät, z.B. ein Schütz oder Hilfsschütz, anzukoppeln. Hierbei sollen die Kontaktbestückungen gemäß Tabelle 1 von Grundgeräten und Hilfsschalterblöcken aufeinander abgestimmt werden.

Kontaktbestückung nach DIN EN 50005 / 50011 / 50012

**Tabelle 1**

| **Grundgerät** Schütz/Hilfsschütz | | | | | |
|---|---|---|---|---|---|
| **3S+1Ö**Hilfsschütz | | **4S**Hilfsschütz | | **3S+1S**Schütz | |
| **2S+2Ö**Hilfsschütz | | | | | |
| **3S+1Ö**Schütz | | | | | |
| **2S+2Ö**Schütz | | | | | |
| **4S**Schütz | | | | | |

| **Hilfsschalterblock 4-polig** | | | | | |
|---|---|---|---|---|---|
| **DIN EN 50 005** | | **DIN EN 50 011** | | **DIN EN 50 012** | |
| 4S | 40 | 4S | 80E | 1Ö | 11E |
| 3S+1Ö | 31 | 3S+1Ö | 71E | 1S+2Ö | 22E |
| 2S+2Ö | 22 | 2S+2Ö | 62E | 1S+3Ö | 23E |
| 2S | 20 | 1S+3Ö | 53E | 2S+2Ö | 32E |
| 1S+1Ö | 11 | 4Ö | 44E | | |
| 2Ö | 02 | | | | |
| 1S+1Ö | 11U | | | | |
| 2S+2Ö | 22U | | | | |

| **Hilfsschalterblock 2-polig** | | | | | |
|---|---|---|---|---|---|
| 2S | 20 | 2S | 60E | | |
| 1S+1Ö | 11 | 1S+1Ö | 51E | 1S+1Ö | 21E |
| 2Ö | 02 | 2Ö | 42E | 2Ö | 12E |

| **Hilfsschalterblock 1-polig** | | | | | |
|---|---|---|---|---|---|
| 1S | 10 | 1S | 50E | | |
| 1Ö | 01 | | | 1Ö | 11E |

Nach derzeitigem Stand der Technik ist allerdings bei vertikaler Betätigungsrichtung der Schütze und Hilfsschütze eine Ankopplung von hinsichtlich der Kontaktbestückung nicht zugehörigen Hilfsschalterblöcken nach den oben genannten DIN-Normen möglich.

Daher liegt der Erfindung die Aufgabe zugrunde, eine Schaltgeräteeinheit der oben genannten Art derart zu gestalten, daß ausschließlich ein hinsichtlich der Kontaktbestückung zugehöriger Hilfsschalterblock ankoppelbar ist.

Die Aufgabe wird dadurch gelöst, daß die erste Kodierung einer von mehreren möglichen Kodierzuständen des Schaltgeräts ist, wobei ein Kodierzustand einer Ausgangskodierung des Schaltgeräts entspricht und ein anderer Kodierzustand in einer Veränderung der Ausgangskodierung, z.B. durch Abtrennen oder Ausbruch eins oder mehrerer Kodierelemente der Ausgangskodierung des Schaltgeräts besteht.

Weitere vorteilhafte Ausgestaltungen der Erfindung sind den Unteransprüchen 2 bis 6 zu entnehmen.

Ein Ausführungsbeispiel der Erfindung wird im folgenden anhand einer Zeichnung näher erläutert. Es zeigen:
- FIG 1,2,3: Schaltgeräte, insbesondere Schütze oder Hilfsschütze, und dazugehörige ankoppelbare Hilfsschalterblöcke mit unterschiedlicher Polzahl,
- FIG 4,5,6: unterschiedlich kodierte Gehäuseoberteile von Schaltgeräten gemäß FIG 1, 2, 3 und entsprechend angepaßt kodierte Bodenplatten von Hilfsschalterblöcken,
- FIG 7: eine Abdeckung eines Schützes oder Hilfsschützes und die Rückseite mit den Ankopplungselementen eines einpoligen Hilfsschalterblocks und
- FIG 8: eine Abdeckung eines Schützes oder Hilfsschützes und die Rückseite mit den Ankoppelelementen eines 2- bzw. 4-poligen Hilfsschalterblocks.

FIG 1, 2, 3 zeigen jeweils ein Grundgerät 1, z.B. ein Schütz oder Hilfsschütz, mit einem Gehäuseunterteil 2, das bodenseitig z.B. auf einer Hutschiene befestigbar ist, mit einem Gehäuseoberteil 3 und mit einer frontseitigen Abdeckung 4. Über die Abdeckung 4 ist an das Grundgerät 1 ein Hilfsschalterblock 5 ankoppelbar. Von diesem besteht eine Verbindung zu dem hier nicht dargestellten Kontaktbrückenträger des Grundgeräts 1, mittels derer bei Schaltung der Hauptkontakte des Grundgeräts 1 auch die Hilfskontakte des Hilfsschalterblocks 5 betätigt werden. Diese Verbindung stellt ein durch Öffnungen im Grundgerät 1 und im Hilfsschalterblock 5 hindurchführbares, hier nicht dargestelltes Verbindungselement her. Das Grundgerät 1 hat hier insbesondere eine vertikale Betätigungsrichtung. Der Hilfsschalterblock 5 kann gemäß den FIG 1, 2 und 3 1-, 2- und 4-polig ausgeführt sein.

Die FIG 4, 5 und 6 zeigen jeweils im unteren Teil das Gehäuseoberteil 3 eines Schützes 1 und im oberen Teil eine Bodenplatte eines in seiner Kodierung dem Gehäuseoberteil 3 angepaßten Hilfsschalterblocks 5. Die Gehäuseoberteile 3 sind zur Frontseite hin zwischen durch Trennwände 7 für die Anschlüsse des Grundgeräts 1 charakteristischen Bereichen mittig mit einer viereckigen Öffnung 8 für das beschriebene Verbindungselement versehen. Die Öffnung 8 weist zu beiden Seiten L-förmige, nach oben hin abgeschrägte Führungsstege 9 als Ankopplungsmittel für den Hilfsschalterblock 5 auf. Der Hilfsschalterblock 5 hat hieran angepaßte, ebenfalls neben einer Öffnung 10 zur Durchführung des Verbindungsmittels angeordnete Befestigungsstege 11, die nach Ankopplung des Hilfsschalterblocks 5 mit den Führungsstegen 9 des Gehäuseoberteils 3 in Eingriff stehen. Durch zusätzliche Kodierstifte 12 an den Grundgeräten 1 und entsprechende Kodierung der Hilfsschalterblöcke 5 wird gewährleistet, daß nur hinsichtlich der Kontaktbestückung zueinander passende Grundgeräte 1 und Hilfsschalterblöcke 5 miteinander verbunden werden können. Die Kodierstifte 12 lassen sich durch mechanischen Druck leicht abbrechen, um auf diese Weise die Kodierung zu ändern.

Am Gehäuseoberteil 3 gemäß FIG 4 sind frontseitig oberhalb der Öffnung 8 zwei Kodierstifte 12 in einem solchen Abstand voneinander angeformt, daß die Befestigungsstege 11 an der Bodenplatte 6 des zugehörigen Hilfsschalterblocks 5 ungehindert in die Position zum Aufschieben auf die Führungsstege 9 gebracht werden können. Durch Anformung von Kodiervorsprüngen 13 an der Außenseite der Befestigungsstege 11 des Hilfsschalterblocks 5 läßt sich dieser entsprechend kodieren. Die Ankopplung des Hilfsschalterblocks wird durch einen solchen Kodiervorsprung und einen seitengleichen Kodierstift am Grundgerät 1 verhindert. Die Kodiervorsprünge 13 lassen sich am fertigen Hilfsschalterblock 5 durch ein Schneidegerät leicht abscheren.

Beim Gehäuseoberteil 3 gemäß FIG 5 ist von den ursprünglich zwei Kodierstiften 12 gemäß FIG 4 nur der linke vorhanden. Der linke Befestigungssteg 11 der Bodenplatte 6 des zugehörigen Hilfsschalterblocks 5 weist demzufolge keinen Kodiervorsprung 13 auf sondern es ist lediglich an der Außenseite des rechten Befestigungsstegs 11 ein Kodiervorsprung 13 vorhanden. Dementsprechend ist aber auf dieser Seite kein Kodierstift 12 vorhanden, um die Ankopplung zu ermöglichen.

FIG 6 zeigt ein Gehäuseoberteil 3 mit nur rechtsseitigem Kodierstift 12 und einer Bodenplatte 6, an der lediglich der linksseitige Befestigungssteg 11 mit einem Kodiervorsprung 13 versehen ist.

Die beistehende Tabelle 2 gibt die den FIG 4, 5 und 6 entsprechenden Kodierverhältnisse von Schützen bzw. Hilfsschützen mit zugehörigen Hilfsschalterblöcken wieder.

**Tabelle 2**

| **Hilfsschalterbestückung nach** Aufsatz Grundgerät (0 = Kodierung vorhanden) | | | | | |
|---|---|---|---|---|---|
| **DIN EN 50 005** (siehe FIG 4) | | **DIN EN 50 011** (siehe FIG 5) | | **DIN EN 50 012** (siehe FIG 6) | |
| - | - | - | 0 | 0 | - |
| 0 | 0 | 0 | - | - | 0 |

Die FIG 7 und 8 zeigen im unteren Teil jeweils die Abdeckung 4 eines Gehäuseoberteils 3 mit den erforderlichen Ausnehmungen 17 zum Durchgriff des nicht dargestellten Verbindungselements sowie der Befestigungsstege 11 einschließlich etwa vorhandener Kodiervorsprünge 13 am Hilfsschalterblock 5. In FIG 7 ist oben ein 1-poliger Hilfsschalterblock 5 und in FIG 8 ein 2- bzw. 4-poliger Hilfsschalterblock 5 dargestellt.

An definierter Stelle in Bezug auf die Befestigungsstege 11 ist an die Bodenplatte 6 ein Zentrierstift 14 angeformt, der zur Zentrierung bei der Ankopplung des Hilfsschalterblocks 5 in einen Schlitz 15 in der Abdeckung 4 eintaucht.

Die Erfindung ermöglicht das nachträgliche, frontseitige Aufsetzen von einem 4-poligen, 2-poligen oder 1-poligen Hilfsschalterblock auf einem Schütz mit vertikaler Betätigungsrichtung in Verbindung mit einer mechanischen Kodierung zur Einhaltung der DIN-Normen DIN EN 50 005, DIN EN 50 011 und DIN EN 50 012. Die Ankopplung der Hilfsschalterblöcke zum Schütz bzw. Hilfsschütz ist dabei so gestaltet, daß die Hilfsschalterblöcke trotz unterschiedlicher Teilgeometrie mit einer einheitlichen Verrastung versehen sind.

Durch Ausbrechen von Kodierstiften am Schütz bzw. Hilfsschütz und dem zugehörigen Abscheren von Gegenstücken am Hilfsschalterblock kann auf einfache Weise an den fertigmontierten Geräten nachträglich die Änderung der Kodierung vorgenommen werden. Es ist jedoch auch möglich, durch mehrere Gehäuseausführungen ein nachträgliches Bearbeiten zu vermeiden.

Die mechanische Kodierung ist so gestaltet, daß die Kodierung der Schütze und Hilfsschütze während des Fertigungsprozesses am kompletten Gerät laseroptisch oder mechanisch abgefragt werden kann.

## Patentansprüche

1. Schaltgeräteeinheit mit einem Schaltgerät (1) und mit einem frontseitig an das Schaltgerät (1) angekoppelten Hilfsschalterblock (5), wobei das Schaltgerät (1) eine erste Kodierung im Ankopplungsbereich und der Hilfsschalterblock (5) eine an die erste Kodierung zur Ankopplung angepaßt zweite Kodierung aufweist, **dadurch gekennzeichnet,** daß die erste Kodierung einer von mehreren möglichen Kodierzuständen des Schaltgeräts (1) ist, wobei ein Kodierzustand einer Ausgangskodierung des Schaltgeräts (1) entspricht und ein anderer Kodierzustand in einer Veränderung der Ausgangskodierung durch Abtrennen eines oder mehrerer Kodierelemente (12) der Ausgangskodierung des Schaltgeräts (1) besteht.

2. Schaltgeräteeinheit nach Anspruch 1, **dadurch gekennzeichnet,** daß die zweite Kodierung einer von mehreren möglichen Kodierzuständen des Hilfsschalterblocks (5) ist, wobei ein Kodierzustand einer Ausgangskodierung des Hilfsschalterblocks (5) entspricht und ein anderer Kodierzustand in einer Veränderung der Ausgangskodierung durch Abtrennen oder Ausbruch eines oder mehrerer Kodierelemente (13) der Ausgangskodierung des Hilfsschalterblocks (5) besteht.

3. Schaltgeräteeinheit nach Anspruch 1, **dadurch gekennzeichnet,** daß ein Kodierelement der Ausgangskodierung des Schaltgeräts (1) als Kodierstift (12) ausgeführt ist.

4. Schaltgeräteeinheit nach Anspruch 2, **dadurch gekennzeichnet,** daß ein Kodierelement der Ausgangskodierung des Hilfsschalterblocks (5) als Kodiervorsprung (13) ausgeführt ist.

5. Schaltgeräteeinheit nach einem der vorangehenden Ansprüche, **gekennzeichnet durch** eine Abdeckung (4) des Schaltgeräts (1) mit einem Schlitz (15), in den ein Zentrierstift (14) eines Hilfsschalterblocks (5) bei der Ankopplung eintaucht.

6. Schaltgeräteeinheit nach einem der vorangehenden Ansprüche, **dadurch gekennzeichnet,** daß der Kodierstift (12) und der Kodiervorsprung (13) mechanisch oder laseroptisch abfragbar ist.

## Claims

1. Switchgear unit having a switchgear (1) and having an auxiliary switch block (5) coupled to the switchgear (1) on the front side, the switchgear (1) having a first coding in the coupling region and the auxiliary switch block (5) having a second coding matched to the first coding for the coupling, characterised in that the first coding is one of a plurality of possible coding states of the switchgear (1), wherein one coding state corresponds to an initial coding of the switchgear (1) and another coding state consists in an alteration of the initial coding as a result of cutting off one or more coding elements (12) of the initial coding of the switchgear (1).

2. Switchgear unit according to claim 1, characterised in that the second coding is one of a plurality of possible coding states of the auxiliary switch block (5), wherein one coding state corresponds to an initial coding of the auxiliary switch block (5) and another coding state consists in an alteration of the initial coding as a result of removal or breaking off of one or more coding elements (13) of the initial coding of the auxiliary switch block (5).

3. Switchgear unit according to claim 1, characterised in that a coding element of the initial coding of the switchgear (1) is constructed as a coding pin (12).

4. Switchgear unit according to claim 2, characterised in that a coding element of the initial coding of the auxiliary switch block (5) is constructed as a coding projection (13).

5. Switchgear unit according to one of the preceding claims, characterised by a cover (4) of the switchgear (1) having a slit (15) into which a centring pin (14) of an auxiliary switch block (5) immerses during the coupling.

6. Switchgear unit according to one of the preceding claims, characterised in that the coding pin (12) and the coding projection (13) can be scanned mechanically or laser-optically.

## Revendications

1. Unité d'appareil de coupure comportant un appareil (1) de coupure et comportant un bloc (5) interrupteur auxiliaire accouplé côté frontal à l'appareil (1) de coupure, l'appareil (1) de coupure comportant un premier codage dans la région d'accouplement et le bloc interrupteur (5) auxiliaire comportant un deuxième codage adapté au premier codage pour l'accouplement, caractérisée en ce que le premier codage est l'un de plusieurs états de codage possibles de l'appareil (1) de coupure, un état de codage correspondant à un codage de sortie de l'appareil (1) de coupure et un autre état de codage consistant en une modification du codage de sortie par séparation de l'un ou de plusieurs éléments (12) de codage du codage de sortie de l'appareil (1) de coupure.

2. Unité d'appareil de coupure suivant la revendication 1, caractérisée en ce que le deuxième codage est l'un de plusieurs états de codage possibles du bloc (5) interrupteur auxiliaire, un état de codage correspondant à un codage de sortie du bloc (5) interrupteur auxiliaire et un autre état de codage consistant en une modification du codage de sortie par séparation ou arrachage d'un ou plusieurs éléments (13) de codage du codage de sortie du bloc (5) interrupteur auxiliaire.

3. Unité d'appareil de coupure suivant la revendication 1, caractérisée en ce qu'un élément de codage du codage de sortie de l'appareil (1) de coupure est réalisé en broche (12) de codage.

4. Unité d'appareil de coupure suivant la revendication 2, caractérisée en ce qu'un élément de codage du codage de sortie du bloc (5) interrupteur auxiliaire est réalisé en partie (13) en saillie de codage.

5. Unité d'appareil de coupure suivant l'une des revendications précédentes, caractérisée par un capot (4) de l'appareil (1) de coupure comportant une fente (15) dans laquelle pénètre une broche (14) de centrage d'un bloc (5) interrupteur auxiliaire lors de l'accouplement.

6. Unité d'appareil de coupure suivant l'une des revendications précédentes, caractérisée en ce que la broche (12) de codage et la partie (13) en saillie de codage peuvent être interrogées mécaniquement ou par optique laser.
